# EUROPÄISCHE PATENTANMELDUNG

(11) **EP 2 562 300 A1**
(43) Veröffentlichungstag der Anmeldung: **27.02.2013**
(21) Anmeldenummer: 12181330.7
(22) Anmeldetag: 22.08.2012
(51) Int. Cl.: D04H 1/732, D01G 15/46, D01G 25/00

(54) **Vorrichtung an einem Abstreifmesser**

(30) Priorität: 24.08.2011 DE 102011111770
(71) Anmelder: Hergeth, Hubert, 6300 Zug (CH)
(72) Erfinder: Hergeth, Hubert, 6300 Zug (CH)
(74) Vertreter: HOFFMANN EITLE

(57) **Zusammenfassung**

Diese Erfindung betrifft ein Abstreifmesser, mit dem das Bilden von Batzen bei vliesbildenden Maschinen durch eine Struktur in der Oberfläche des Abstreifmessers auf der den Fasern zugewandten Seite vermieden wird.

## Beschreibung

### TECHNISCHES GEBIET

Die Erfindung betrifft ein Abstreifmesser, wie es bei Vliesbildemaschinen verwendet wird, die ein Vlies aerodynamisch bilden.

### STAND DER TECHNIK

Solche Maschinen sind seit ca. 60 Jahren bekannt und werden z.B. in der DE 103 29 648 Fig. 1 Nr. 8 beschrieben. Einige Fasern (z.B. gebleichte Baumwolle oder spezielle synthetische Fasern) bleiben jedoch an der Messerfläche hängen und bilden Batzen. Diese Batzen werden bis zu Taubenei groß und fallen dann auf das Vlies und ergeben ein schlechtes Vliesbild. Zur Vermeidung dieser Batzen schlagen die Gebrauchsanleitungen der Hersteller dieser Maschinen naheliegend vor, die Messer zu polieren, um die Oberfläche glatter zu gestalten. Dies führt aber nicht zu der Vermeidung von Batzen.

### ZUSAMMENFASSUNG DER ERFINDUNG

Die Erfindung möchte auf einfache Weise die Batzenbildung vermeiden.

Erfindungsgemäß geschieht dies genau durch eine Vorrichtung, die dem Gegenteil des Stands der Technik entspricht. Die Messeroberfläche wird nicht glatt, sondern mit einer Struktur versehen ausgeführt. Durch die Struktur bilden sich kleinste Turbulenzen, die ein Anhaften verhindern.

Die Struktur kann durch Riefen, Erhebungen wie Leisten oder Kanten oder durch das Aufbringen einer Beschichtung erfolgen. Die Beschichtung erzeugt eine strukturierte Oberfläche, ähnlich einer Orangenhaut. Die Struktur kann kleiner als 1 mm auf der Oberfläche sein.

Die strukturierte Oberfläche kann gezielt und/oder ungezielt erzeugt werden. So handelt es sich bei Riefen um eine Schar rillenförmiger Vertiefungen, die nicht gezielt in die Oberfläche der Messers eingebracht werden. Hingegen erfolgt die Strukturierung der Oberfläche durch Einfräsungen, Nuten und/oder Erhebungen gezielt. Die Tiefe bzw. Höhe der Riefen, Einfräsungen, Nuten oder Erhebungen beträgt bevorzugt weniger als 1 mm.

In jedem Fall beugt die strukturierte Oberfläche des Abstreifmessers der Batzenbildung und somit dem dadurch verursachten schlechten Vliesbild vor. Das heißt, das Abstreifmesser mit der strukturierten Oberfläche ermöglicht auf einfache Weise das Vliesbild eines aerodynamisch hergestellten Vlieses zu verbessern.

## Patentansprüche

1. Abstreifmesser an einer aerodynamisch ein Vlies bildenden Maschine, **dadurch gekennzeichnet,**
**dass** mindestens die größte der den Fasern zugewandten Seite des Abstreifmessers mit einer Struktur versehen ist.

2. Abstreifmesser nach Anspruch 1, **dadurch gekennzeichnet,**
**dass** die Struktur durch Riefen, Einfräsungen, Nuten oder Erhebungen wie Leisten oder Kanten erzeugt wird.

3. Abstreifmesser nach Anspruch 1, **dadurch gekennzeichnet,**
**dass** die Struktur durch mindestens eine Beschichtung erzeugt wird.

4. Abstreifmesser nach Anspruch 1 oder 3, **dadurch gekennzeichnet,**
**dass** die Struktur ähnlich der Haut einer Orange ausgeführt wird.

5. Abstreifmesser nach Anspruch 1, **dadurch gekennzeichnet,**
**dass** die Struktur als kleine Schleifriefen ausgeführt ist.

6. Vlies, das mit einer Maschine, die aerodynamisch ein Vlies bildet, hergestellt ist, wobei die vliesbildende Maschine ein Abstreifmesser nach einem der Ansprüche 1 bis 5 aufweist.
